# NEUE EUROPÄISCHE PATENTSCHRIFT

(11) **EP 2 084 329 B2**
(45) Veröffentlichungstag und Bekanntmachung des Hinweises auf die Entscheidung über den Einspruch: **23.02.2022**
(45) Hinweis auf die Patenterteilung: 10.04.2019
(21) Anmeldenummer: 07821579.5
(22) Anmeldetag: 19.10.2007
(51) Int. Cl.: E01C 13/02, E01C 13/08

(54) **KUNSTRASEN MIT POLSTERSCHICHT**
ARTIFICIAL LAWN WITH CUSHIONED LAYER
PELOUSE ARTIFICIELLE AVEC COUCHE AMORTISSANTE

(30) Priorität: 20.10.2006 DE 102006050480
(43) Veröffentlichungstag der Anmeldung: 05.08.2009
(73) Patentinhaber: Trocellen GmbH, 53840 Troisdorf (DE)
(72) Erfinder: FRANK, Michael, 53757 Sankt Augustin (DE); GINSTER, Wilhelm, 53578 Windhagen (DE); KAUTZ, Rudolf, 53721 Siegburg (DE); PILZ, Frank, 53840 Troisdorf (DE)
(74) Vertreter: Horn Kleimann Waitzhofer Patentanwälte PartG mbB
(86) Internationale Anmeldenummer: PCT/EP2007/061215
(87) Internationale Veröffentlichungsnummer: WO 2008/046912

(56) Entgegenhaltungen:
- EP-A- 1 842 963
- EP-A2- 0 292 865
- WO-A-98/56993
- WO-A1-98/53980
- WO-A1-02/080717
- DE-A1- 2 065 209
- DE-A1- 2 659 551
- JP-A- 2 101 210
- JP-A- 9 003 812
- JP-A- 59 103 617
- JP-A- 2000 204 513
- US-A- 3 655 501
- US-A- 4 161 558
- US-A1- 2006 045 995
- Anonymous: "Dry Step® Thermal Carpet Wärme für kalte Fussböden", nmc Deutschland GmbH, page 1pp,
- Anonymous: "Dry Step Termomatto Lämpöä kylmille lattioille", Fagerdala, page 1pp,

## Beschreibung

### Technisches Gebiet

Die Erfindung betrifft einen Kunstrasen, mit einer bespielbaren Oberschicht und einer Polsterschicht, wobei die Polsterschicht wenigstens eine Schaumstoffschicht umfasst. Die Erfindung betrifft auch die Verwendung einer solchen Polsterschicht für einen Kunstrasen.

Kunstrasen auf z. B. Fußballfeldern gibt es in unterschiedlichen Ausführungen hinsichtlich des Rasengarns, der Tuftingart, den Polhöhen und Dichten. Der Kunstrasen kann gefüllt sein mit Quarzsand, Gummigranulat, EPDM-Granulat, hieraus kombinierten Schichten oder anderen Schüttungen. Die Füllhöhen richten sich nach der Dichte der Rasengarne und Pohlhöhen.

Üblicherweise wird unter dem Kunstrasen eine Elastikschicht installiert, die bestehen kann aus vernetztem PE-Schaum, PU-Verbundschaum, einer Gummi-Granulatmatte, vor Ort aufgebrachten Schichten eines Gemisches aus rezykliertem Gummi-Sand-Harz oder EPDM-Sand-Harz.

### Stand der Technik

Aus der WO 2006/007862 A1 ist eine Ausführungsform eines Sportbodens mit einer Elastikschicht bekannt, bei der unter den Schichten des Sportbodens eine Bahn aus vernetztem Polyethylenschaum mit thermisch geformten Noppen installiert wird.

Bahnen aus Schaumstoffen wie PE, PP, PS oder PVC in üblichen Breiten von 1,5 bis 2 m und Dicken von 4 bis 20 mm werden im ersten Schritt der Verlegung in Längsrichtung über die Spielfeldbreite ausgerollt. Die Bahnenränder werden miteinander vernäht, verklebt oder verschweißt. Nach zwei bis drei ausgelegten Bahnen der Elastikschicht wird zur Beschwerung mit der Verlegung der Kunstrasenbahnen begonnen, die ebenfalls über die Spielfeldbreite ausgerichtet sind.

Problematisch kann die Verlegung der Elastikschicht bei Temperaturwechsel sein. Wird eine Bahn bei relativ niedrigen Tagestemperaturen verlegt, liegt sie zunächst glatt und dicht auf der Tragschicht aus z. B. Asphalt, Beton oder Erdplanum auf. Werden in diesem Zustand die Kunstrasenbahnen über der Elastikschicht verlegt, bleiben die Bahnen auch weiterhin glatt liegen.

Treten Temperaturveränderungen z. B. nach Auflockerung der Bewölkung durch Sonneneinstrahlung auf, kann es durch den relativ hohen Wärmeausdehnungskoeffizienten von Schaumstoffen zu Ausdehnungen der Bahnen in Länge und Breite kommen, was sich in Wellenbildung und Bahnenverwerfungen auswirkt. Wird in diesem Zustand die Verlegung von Kunstrasen weitergeführt, kann es zu bleibenden Unebenheiten in der Fläche kommen. Ein weiteres Problem stellt sich durch die Windanfälligkeit gewellter und nicht plan liegender Bahnen ein.

WO 98/56993 beschreibt einen Kunstrasen gemäß dem Oberbegriff des Anspruchs 1. Die Polsterschicht weist zwar Schlitze auf, diese dienen jedoch zur Aufnahme von Golf-Tees, so dass das Problem der Wölbung dadurch nicht behoben wird.

Aus der EP 0 292 865 B1 ist zur Behebung dieses Problems eine mehrschichtige Polsterschicht bekannt, bei der die Polsterschicht an der oberen Seite mit einer Metallfolie kaschiert wurde, die das Sonnenlicht reflektiert und dadurch die Temperaturerhöhung weitgehend vermeidet. Diese Polsterschicht unter Kunstrasen hat sich bezüglich der Vermeidung der Wellenbildung bei Sonnenbestrahlung bewährt, jedoch führt die Rückstrahlung des Sonnenlichtes beim Verlegen zu Akzeptanzproblemen, da diese Reflexionen beim Verlegen außerordentlich störend sein können.

Unebenheiten können auch noch unter bereits verlegten Rasenflächen durch Ausdehnungen der Schaumstoffbahnen entstehen.

Letzteres Problem wird bei Kunstrasenfüllungen durch das Schüttgewicht von Sand oder Granulat abgestellt.

Bei nicht gefüllten Kunstrasen mit deutlich geringerem Eigengewicht bleibt die Problematik erhalten.

### Aufgabe

Aufgabe der vorliegenden Erfindung ist es daher, eine Polsterschicht unter einem Kunstrasen zur Verfügung zu stellen, die diese Probleme und zugleich eine Wellenbildung/Wölbung bei Sonneneinstrahlung oder bei bereits verlegten Rasenflächen durch Ausdehnungen der Schaumstoffbahnen vermeidet.

### Darstellung der Erfindung

Erfindungsgemäß wird vorgeschlagen, dass die Polsterschicht Schlitze aufweist, die die Polsterschicht vollständig durchdringen. Diese Schlitze in der Polsterschicht bewirken, dass die Dehnbarkeit in Längs- und Querrichtung der Polsterschicht-Bahnen erheblich erhöht wird, so dass die Bahnen beim Verlegen schon bei relativ geringer Zugbeanspruchung soweit gedehnt werden, dass sie auch bei erheblicher Erwärmung, z. B. durch Sonneneinstrahlung, keine Wellenbildung mehr aufweisen.

Die Art und Länge der Schlitze ist grundsätzlich unproblematisch, jedoch werden Schlitzmuster bevorzugt, bei denen die einzelnen Schlitze in zwei verschiedenen Richtungen verlaufen, wobei diese beiden Richtungen im Winkel von 30 bis 90°, bevorzugt im Winkel von 90°, zueinander stehen. Alternativ können die Schlitze auch gekrümmt oder auf andere Weise ungradlinig verlaufen, wobei es bevorzugt ist, wenn durch die Verteilung der Schlitze eine Dehnung sowohl in Längs- als auch in Querrichtung möglich ist.

Soweit die Schlitze - wie bevorzugt - im Wesentlichen in zwei zueinander senkrecht stehenden Richtungen verlaufen und diese Richtungen im Winkel von ca. 45° zur Längserstreckung der Bahn gerichtet sind, wird ein besonders vorteilhafter Effekt erzielt: bei Dehnung in Längserstreckung durch Aufbringen einer entsprechenden Zugkraft bei der Verlegung werden die Bahnen gleichzeitig automatisch in Querrichtung verstreckt, so dass eine besonders einfache Verlegung von nebeneinander angeordneten Bahnen erfolgen kann.

Besonders bevorzugt wird beim Verlegen eine Dehnung der Polsterschicht in Längsrichtung von ca. 0,5 bis 10 %, insbesondere 1,5 bis 6 %, bewirkt, indem die Polsterschicht bei der Verlegung mit entsprechender Zugkraft verlegt und ggf. am Ende fixiert wird. Soweit die Polsterschicht Schlitze lediglich in einer Richtung aufweist, kann die Dehnung auch höher gewählt werden, insbesondere bis zu 300 %.

Nach dem Verlegen von zwei oder mehr nebeneinander verlaufenden Bahnen werden diese nach einer bevorzugten Ausführungsform der Erfindung untereinander durch Verschweißen der aneinanderstoßenden Längskanten miteinander verbunden. Es ist dabei unkritisch, wenn die Schlitze der einzelnen Bahnen bis in diesen Randbereich verlaufen. Es ist im allgemeinen ausreichend, wenn zwei mit ihren Seitenrändem aneinandergrenzende Bahnen nur punktweise miteinander verschweißt werden. Alternativ zur Verschweißung kann auch eine Verklebung oder Vernähung der aneinanderstoßenden Bahnen vorgenommen werden.

Die erfindungsgemäße Polsterschicht wird bevorzugt aus einem vernetzten Polyolefinschaumstoff einer Dichte von 25 bis 180 kg/m³, insbesondere von 27 bis 100 kg/m³ hergestellt. Die Dicke beträgt bevorzugt 5 bis 20 mm, insbesondere 8 bis 18 mm.

Erfindungsgemäß kann anstelle einer einschichtigen, homogenen Schaumstoffbahn auch eine mehrschichtige, insbesondere aus unterschiedlichen Dichten zusammengesetzte Schicht verwendet werden. Beispielsweise könnte eine Deckschicht einer Dichte von 120 kg/m³ und eine Unterschicht mit einer Dichte von 30 kg/m³ kombiniert werden, wobei die einzelnen Schichten bevorzugt durch Flammkaschieren miteinander verbunden werden.

Es können mehrere gleich oder unterschiedlich geschlitzte Schichten im geschlitzten und verstreckten Zustand miteinander kaschiert werden. Von besonderem Vorteil ist es, dass dabei die Verstreckung weitgehend fixiert bzw. erhalten bleibt.

Erfindungsgemäß wird die Schaumstoffschicht der Polsterschicht nach dem Schlitzen mit einem dehnfähigen Vlies oder Gewebe oder Gewirke versehen, wobei dieses auf die bereits gestreckte Schaumstoffschicht kaschiert wird. Je nach Anordnung und Abstand der Schlitze sowie dem Maß der Verstreckung vor dem Kaschieren kann die Dehnung des Laminats mehr oder weniger stark relaxieren und dabei die ungeschlitzten Deck- oder Unterschichten beim Entspannen der Schaumstoffschicht mehr oder weniger stark gestaucht werden. Insbesondere bei Verwendung eines Vlieses als zusätzlicher, mit der Schaumstoffschicht kaschierter Schicht können auch wesentlich größere Dehnungen der Schaumstoffschicht realisiert werden, insbesondere im Bereich von 50 bis 300 %. Es kann dabei von Vorteil sein, wenn beispielsweise eine Vlies-Deckschicht beim Entspannen der Schaumstoffschicht Falten wirft, die entweder nach oben gerichtet oder in die Schlitze eindringen können. Besonders bevorzugt wird eine Ausführungsform, umfassend eine Schaumstoffschicht mit ausschließlich geraden, versetztparallel zueinander verlaufenden Schlitzen, wobei die Schaumstoffschicht einseitig mit einem Vlies kaschiert ist und beim Kaschieren des Vlieses um 100 bis 200 % gestreckt wird.

Die einzelnen Schlitze sind bevorzugt jeweils gleich lang und weisen bevorzugt eine Länge von 30 bis 100 mm, insbesondere 40 bis 60 mm auf. Bei Ausführungsformen mit im Wesentlichen in zwei zueinander senkrecht stehenden Richtungen verlaufen Schlitzen sind die einzelnen Schlitze bevorzugt im Winkel von jeweils 45° zu den Kanten der Bahn verlaufend angeordnet.

Das Schlitzen der Bahnen erfolgt bevorzugt durch ein entsprechendes Stanzwerkzeug, beispielsweise durch entsprechend mit Messern versehene Walzen und einer ggf. mit Schlitzen versehenen Gegenwalze, kann aber auch beispielsweise durch Hubstanzen oder Wasserstrahlschneiden erfolgen.

Das Verlegen kann beispielsweise in folgender Weise erfolgen: Mit z. B. einem Abrollwagen wird die geschlitzte Bahn ausgerollt, wobei sie zwei auf der Abrollvorrichtung installierte Walzenpaare passiert. Das hintere Walzenpaar ist synchron mit einem Antriebsrad des Abrollwagens gekoppelt, das vordere Walzenpaar wird mit einem Kettenantrieb mit dem hinteren Walzenpaar verbunden. Dabei sorgt ein kleinerer Zahnkranz für eine Übersetzung mit geringerer Drehzahl des vorderen Walzenpaares gegenüber dem hinteren Walzenpaar. Hierdurch wird kontinuierlich eine gleichmäßige Bahnenspannung aufgebracht, die zur Verstreckung der durchlaufenden Bahn führt. Am Ende der Auslegestrecke wird die gestreckte Bahn wie am Anfang am Boden befestigt und unter Spannung gehalten. Im weiteren Verlauf der Verlegung werden die Enden unter Erhalt der Bahnenspannung auf dem Untergrund verklebt.

Die Bahnenstöße benachbarter Bahnen werden nach einer bevorzugten Ausführungsform der Erfindung in Längsrichtung mit Heißluft oder Heizkeil miteinander verschweißt. Durch die Verstreckung der Bahn stellt sich im Randbereich eine fischgrätartige Struktur des Streckgitters ein. Damit liegt keine geschlossene Bahnenkante mehr vor. Die nach außen ragenden Schaumstoffelemente stoßen im Kantenbereich von zwei nebeneinander liegenden Bahnen in unregelmäßigen Abständen elastisch gegeneinander. Hierdurch wird einerseits ein federndes Verhalten der Elemente mit gegeneinander ausgerichtetem Druck erreicht, was dem Verschweißen entgegenkommt, andererseits werden durch die unregelmäßigen Schweißpositionen auch in den Verbindungsbereichen der Bahnen elastisch verformbare Bereiche erhalten.

In Versuchen wurden nach vorstehender Beschreibung geschlitzte Bahnen an zwei Enden in einem Rahmen gestreckt und befestigt. Eine Oberfläche wurde danach mit IR-Strahlung erwärmt. Während sich in einem Parallelversuch eine geschlossene, nicht geschlitzte und verstreckte Schaumbahn gleicher Qualität unter einseitiger Temperatureinwirkung konvex zur erwärmten Seite wölbt, bleibt die geschlitzte und kalt gestreckte Bahn ohne Verzug in der Planlage. Mit zunehmender Temperatur verengen sich die Schlitze, bei Entfernung der Wärmequelle und Abkühlung öffnen sich die Schlitze wieder in die Ausgangsabmessungen zurück.

Ein weiterer Vorteil der Schlitze besteht darin, dass Wasser zur Unterseite der Bahn laufen kann und direkt in den Untergrund oder über auf der Bahnenrückseite eingebrachte Ablaufrinnen zum Spielfeldrand abgeführt werden kann. Hierdurch erübrigt sich ein sonst üblicher zusätzlicher Arbeitsgang, bei dem Löcher in die Schaumbahn gestanzt werden.

### Kurze Beschreibung der Zeichnung

Die Erfindung wird nachfolgend anhand eines Ausführungsbeispiels sowie der Zeichnung näher erläutert. Die erfindungsgemäße Kaschierung auf die gestreckte Schaumstoffschicht ist jedoch nicht beschrieben. Es zeigen dabei:
Fig. 1 eine Aufsicht der Bahn aus Schaumstoff
Fig. 2 eine Verlegereinrichtung

### Bester Weg zur Ausführung der Erfindung

Für die Herstellung einer erfindungsgemäßen Polsterschicht 1 wird eine Schaumstoffbahn aus chemisch vernetztem, weitgehend geschlossenzelligem Polyethylenschaum einer Dichte von 90 kg/m³, Fabrikat Trocellen C 09008 N, verwendet. Das Ausgangsmaterial in Rollenform hat eine Breite von 150 cm sowie eine Dicke von 8 mm. Diese Bahn wurde mittels eines Walzenpaares, dessen erste Walze entsprechende Messer und dessen zweite Walze hierzu passende Schlitze aufwies, mit Schlitzen 7, 7', 8, 8' versehen. Die zueinander im Abstand von 3,5 cm parallel verlaufenden Schlitze 7, 7' bzw. 8, 8' haben jeweils eine Länge b von 5 cm und verlaufen im Winkel von 45° zur Längserstreckung der Bahn 1. Die senkrecht hierzu verlaufenden Schlitze 8, 8' weisen ebenfalls eine Länge b von 5 cm auf und sind alternierend zu den Schlitzen 7, 7' angeordnet, wobei zwischen dem Ende der Schlitze 8, 8' jeweils ein Freiraum c von 1 cm bis zum querliegenden Schlitz 7, 7' verbleibt.

Zum Verlegen dieser Polsterschicht wird zunächst ein Ende der geschlitzten Bahn auf den Untergrund mittels eines Nagelbalkens fixiert. Die geschlitzte Bahn ist in Form einer Rolle 3 auf der Verlegevorrichtung 9 drehbar gelagert. Die Verlegevorrichtung 9 wird nun in Verlegerichtung 5 gezogen, wobei die Polsterschichtbahn 1 automatisch abgerollt und in der Streck-Einheit 6 um 5 % gestreckt wird. Die Vortriebsgeschwindigkeit in Verlegerichtung 5 ist ebenfalls so gewählt, dass die Bahn um 5 % in Längsrichtung verstreckt wird. Am Ende des Platzes wird die Bahn abgelängt und ebenfalls am Untergrund fixiert. Durch die Verstreckung bzw. Dehnung wurden die Schlitze 7, 7', 8, 8' jeweils leicht linsenförmig geöffnet, so dass die Bahn mit der Verstreckung in Längsrichtung auch gleichzeitig etwa um 5 % in Querrichtung verstreckt wurde. Neben die so verlegte erste Bahn wird sukzessive eine zweite, dritte usw. Bahn jeweils unter Verstreckung um 5 % in Längsrichtung verlegt. Die jeweils mit ihrer Längskante 2 aneinanderstoßenden benachbarten Bahnen werden anschließend in an sich bekannter Weise mittels Heißluft partiell miteinander verschweißt, so dass ein homogener gleichmäßig verstreckter Belag entsteht. Wird die Oberfläche dieses Belages beispielsweise durch Sonneneinstrahlung erwärmt, ziehen sich die Schlitze 7, 7', 8, 8' entsprechend der temperaturbedingten Dehnung der Bahn wieder mehr oder weniger zusammen, ohne dass die Bahn dadurch gewellt oder gewölbt würde. Bei einer Dehnung von 5 % in Längsrichtung bei der Verlegung können Temperaturdifferenzen von etwa 80 k und mehr kompensiert werden.

Sukzessive mit der fortschreitenden Verlegung der Polsterschicht wird bahnenweise die Oberschicht aus Kunstrasen verlegt, womit der Sportboden fertig gestellt ist.

### Legende

- 1: Polsterschicht
- 2: Bahnenrand
- 3: Rolle
- 4: Räder
- 5: Zugrichtung
- 6: Streck-Einheit
- 7,7': Schlitz
- 8,8': Schlitz
- 9: Verlegevorrichtung

## Patentansprüche

1. Kunstrasen mit einer bespielbaren Oberschicht und einer Polsterschicht (1), wobei die Polsterschicht ( 1) wenigstens eine Schaumstoffschicht mit Schlitzen (7, 7', 8, 8') umfasst, die die Schaumstoffschicht vollständig durchdringen, **dadurch gekennzeichnet, dass** die Polsterschicht (1) wenigstens einseitig mit einem Vlies, Gewebe oder Gewirke als zusätzliche Schicht kaschiert ist, wobei die zusätzliche Schicht nicht mitgeschlitzt ist und wobei die Kaschierung auf die gestreckte Schaumstoffschicht erfolgt ist, wobei das Vlies, Gewebe oder Gewirke dehnfähig ist.

2. Kunstrasen nach Anspruch 1, **dadurch gekennzeichnet, dass** die Schlitze (7, 7', 8, 8') in wenigstens zwei im Winkel von 30 bis 90° zueinander verlaufenden Richtungen angeordnet sind.

3. Kunstrasen nach Anspruch 1, **dadurch gekennzeichnet, dass** die Schlitze ( 7, 7', 8, 8') gekrümmt oder in anderer Weise ungradlinig verlaufen.

4. Kunstrasen nach einem der Ansprüche 1 bis 3, **dadurch gekennzeichnet, dass** die Schlitze im Wesentlichen in zwei zueinander senkrecht verlaufenden Richtungen verlaufen.

5. Verwendung einer Polsterschicht ( 1) für einen Kunstrasen mit einer bespielbaren Oberschicht, wobei die Polsterschicht (1) wenigstens eine Schaumstoffschicht mit Schlitzen (7, 7', 8, 8') umfasst, die die Schaumstoffschicht vollständig durchdringen, **dadurch gekennzeichnet, dass** die Polsterschicht ( 1) wenigstens einseitig mit einem Vlies, Gewebe oder Gewirke als zusätzliche Schicht kaschiert ist, wobei die zusätzliche Schicht nicht mitgeschlitzt ist und wobei die Kaschierung auf die gestreckte Schaumstoffschicht erfolgt ist, wobei das Vlies, Gewebe oder Gewirke dehnfähig ist.

## Claims

1. Artificial lawn having a play-capable upper layer and a cushioned layer (1), wherein the cushioned layer (1) comprises at least one foam-material layer having slots (7, 7', 8, 8') which completely penetrate the foam-material layer, **characterized in that** the cushioned layer (1) at least on one side is laminated with a non-woven fabric, a woven fabric, or a warp/weft-knitted fabric as an additional layer, wherein the additional layer is not conjointly slotted, and wherein the lamination is performed onto the stretched foam-material layer, wherein the non-woven fabric, the woven fabric, or the warp/weft-knitted fabric is elongatable.

2. Artificial lawn according to Claim 1, **characterized in that** the slots (7, 7', 8, 8') are disposed in at least two directions that mutually run at an angle of 30 to 90°.

3. Artificial lawn according to Claim 1, **characterized in that** the slots (7, 7', 8, 8') are curved or run otherwise in a non-rectilinear manner.

4. Artificial lawn according to one of Claims 1 to 3, **characterized in that** the slots run substantially in two directions that run in a mutually perpendicular manner.

5. Use of a cushioned layer (1) for an artificial lawn having a play-capable upper layer, wherein the cushioned layer (1) comprises at least one foam-material layer having slots (7, 7', 8, 8') which completely penetrate the foam-material layer, **characterized in that** the cushioned layer (1) at least on one side is laminated with a non-woven fabric, a woven fabric, or a warp/weft-knitted fabric as an additional layer, wherein the additional layer is not conjointly slotted, and wherein the lamination is performed onto the stretched foam-material layer; wherein the non-woven fabric, the woven fabric, or the warp/weft-knitted fabric is elongatable.

## Revendications

1. Pelouse artificielle avec une couche supérieure de jeu et une couche inférieure d'amortissement (1), dans laquelle la couche d'amortissement (1) comprend au moins une couche de mousse avec des entailles (7, 7', 8, 8'), qui traversent entièrement la couche de mousse, **caractérisée en ce que** la couche d'amortissement (1) est doublée au moins sur un côté avec une toile, un tissu ou un tricot à titre de couche supplémentaire, dans laquelle la couche supplémentaire n'est pas co-entaillée et le doublage est effectué sur la couche de mousse étirée, dans laquelle la toile, le tissu ou le tricot est extensible.

2. Pelouse artificielle selon la revendication 1, **caractérisée en ce que** les entailles (7, 7', 8, 8') sont disposées dans au moins deux directions s'étendant sous un angle de 30° à 90° l'une par rapport à l'autre.

3. Pelouse artificielle selon la revendication 1, **caractérisée en ce que** les entailles (7, 7', 8, 8') sont incurvées ou ne s'étendent pas en ligne droite d'une autre manière.

4. Pelouse artificielle selon l'une quelconque des revendications 1 à 3, **caractérisée en ce que** les entailles s'étendent essentiellement dans deux directions perpendiculaires l'une à l'autre.

5. Utilisation d'une couche d'amortissement (1) pour une pelouse artificielle avec une couche supérieure de jeu, dans laquelle la couche d'amortissement (1) comprend au moins une couche de mousse avec des entailles (7, 7', 8, 8'), qui traversent entièrement la couche de mousse, **caractérisée en ce que** la couche d'amortissement (1) est doublée au moins sur un côté avec une toile, un tissu ou un tricot à titre de couche supplémentaire, dans laquelle la couche supplémentaire n'est pas co-entaillée et dans laquelle le doublage a été effectué sur la couche de mousse étirée, dans laquelle la toile, le tissu ou le tricot est extensible.
